# FASCICULE DE BREVET EUROPEEN

(11) **EP 0 953 729 B1**
(45) Date de publication et mention de la délivrance du brevet: **25.06.2003**
(21) Numéro de dépôt: 98201416.9
(22) Date de dépôt: 01.05.1998
(51) Int. Cl.: F01D 9/04

(54) **Aubage redresseur de turbomachine**
Leitbeschaufelung für eine Turbomaschine
Guide vanes for a turbomachine

(43) Date de publication de la demande: 03.11.1999
(73) Titulaire: Techspace aero, 4041 Milmort - Herstal (BE)
(72) Inventeur: Tran, Hung Quac, 4041 Milmort - Herstal (BE)
(74) Mandataire: Berrou, Paul

(56) Documents cités:
- EP-A- 0 243 274
- EP-A- 0 616 110
- DE-A- 1 476 928
- DE-C- 967 089
- FR-A- 2 106 561
- FR-A- 2 321 616
- US-A- 4 710 097
- US-A- 4 722 184

## Description

La présente invention concerne un aubage redresseur de turbomachine comportant des dispositions de fixation des aubes fixes qui le constituent.
L'invention s'applique particulièrement à un aubage redresseur de turboréacteur multiflux.

Diverses solutions ont été mises en oeuvre pour réaliser la fixation des aubes d'un redresseur de turboréacteur. De manière courante, les aubes sont disposées entre une virole statorique radialement extérieure et une virole statorique radialement intérieure qui délimitent le profil de la veine du flux circulant dans le canal.
FR-A-2 321 616 montre ainsi une fixation des plates-formes d'extrémité des aubes par boulonnage sur la virole extérieure.
On connaît également par FR-A-2 671 133 un aubage redresseur où la fixation des aubes est réalisée au moyen d'une douille placée en appui sur la surface externe de la virole extérieure et sertie sur une tige portée par l'extrémité de l'aube.
Le but de l'invention est de fournir une solution alternative facilitant la fixation des aubes d'un aubage redresseur. Un des buts de l'invention est également d'assurer un blocage anti-rotation des aubes de l'aubage redresseur pendant le montage et en fonctionnement.
Le but est atteint selon l'invention par le fait que la virole extérieure comporte un logement dont le fond présente une surface non plane, sphérique ou cylindrique de rayon de courbure R, où sont introduites les plates-formes des aubes dont la surface coopérante présente une forme correspondante non plane, sphérique ou cylindrique, de rayon de courbure supérieur R + delta R avant mise en place et qui est ramené au rayon R sous contrainte, par l'action de rivets de fixation, assemblant les plates formes d'aubes et la virole extérieure.

D'autres caractéristiques et avantages de l'invention seront mieux compris à la lecture de la description qui va suivre d'un mode de réalisation de l'invention, en référence aux dessins annexés sur lesquels :
- la figure 1 représente une vue schématique partielle en perspective d'un aubage redresseur de turbomachine conforme à l'invention, en cours de montage ;
- la figure 2 représente une vue schématique en coupe des surfaces d'assemblage entre plate-forme d'aube et logement ;
- la figure 3 représente une vue schématique partielle en perspective de l'aubage redresseur représenté sur la figure 1, à l'état assemblé ;
- la figure 4 représente une vue en coupe par un plan longitudinal d'une aube montée de l'aubage redresseur représenté sur la figure 3 ;
- la figure 5 représente une vue partielle en coupe transversale de l'aubage redresseur représenté sur la figure 3 ;
- la figure 6 représente un détail agrandi de la figure 5 ;
- la figure 7 représente une vue partielle de dessus de l'aubage redresseur représenté sur la figure 3 ;
- la figure 8 représente selon une vue analogue à celle de la figure 1 un aubage redresseur conforme à l'invention comportant un exemple de disposition de blocage anti-chute des aubes ;
- la figure 9 représente selon une vue analogue à celle de la figure 8 un autre exemple de blocage anti-chute des aubes d'un redresseur conforme à l'invention ;
- la figure 10 représente selon une vue analogue à celle de la figure 9 un autre exemple de blocage anti-chute des aubes d'un redresseur conforme à l'invention.

Les figures 1 à 7 montrent un exemple de réalisation d'un aubage redresseur 1 conforme à l'invention et constituant un étage fixe de turboréacteur multiflux. De manière classique, l'aubage redresseur 1 est constitué par une couronne d'aubes fixes 2 disposées entre une virole statorique radialement extérieure 3 et une virole statorique radialement intérieure 4. L'extrémité radialement intérieure 5 de chaque aube 2 est introduite dans une fente 6 de forme complémentaire ménagée dans ladite virole intérieure 4. La pale de l'aube 2 porte à son extrémité radialement extérieure une plate-forme 7 qui se place dans un logement 8 ménagé entre deux épaulements 9 sur la face intérieure de la virole extérieure 3. Chaque plate-forme 7 comporte des perçages 10, au nombre de deux par plate-forme selon le mode préférentiel de réalisation représenté sur les dessins et disposés un de chaque côté de la pale d'aube, en position opposée selon une diagonale de la plate-forme 7. La virole extérieure 3 comporte des perçages correspondants 11.
De manière remarquable et conforme à l'invention, la face supérieure 12 de la plate-forme 7 présente une forme non plane dont le rayon de courbure avant montage de l'aube est R + delta R, comme schématisé sur la figure 2. La forme réalisée peut être sphérique ou cylindrique. Le fond 13 correspondant du logement 8 de la virole extérieure 3 présente également une surface non plane dont le rayon de courbure R est inférieure au rayon de courbure de la plate-forme avant montage. La forme réalisée par usinage est sphérique ou cylindrique correspondant à celle de la plate-forme.
Après mise en place, les plates-formes 7 des aubes 2 sont fixées sur la virole extérieure 3 au moyen de rivets 14 introduits dans les perçages correspondants 10 et 11. Après la fixation des rivets 14, la face supérieure 12 de la plate-forme 7 et le fond 13 du logement 8 viennent en contact, par déformation des plates-formes dont le rayon R + delta R est rendu égal au rayon R du logement, réalisant ainsi le contact sphérique ou cylindrique suivant la forme adoptée, entre la plate-forme 7 et le logement 8.
Comme représenté sur les figures 5 et 6, des rondelles 19 peuvent être placées sous les têtes de rivets 14 pour éviter un effet de matage sur la virole extérieure 3, suivant les matériaux utilisés.
Les épaulements 9 ménagés de chaque côté du logement 8 sur la virole extérieure 3 permettent de guider le montage des plates-formes 7 dans le logement 8 et assurent également le blocage anti-rotation des aubes pendant le montage et en fonctionnement.
Afin d'éviter la chute de l'aube 2 de redresseur lors du montage ou en cas de perte des rivets 14, des dispositions complémentaires peuvent être apportées à l'aubage redresseur 1 conforme à l'invention. Les bords adjacents 15 des plates-formes 7 ont un chanfrein dans un sens sur une demi-longueur et dans l'autre sens sur l'autre demi-longueur, comme représenté sur la figure 8.
En variante, comme représenté sur la figure 9, une encoche 16 triangulaire en creux peut être ménagée sur un bord 15 de plate-forme tandis que le bord adjacent de plate-forme voisine porte l'élément proéminent correspondant 17.
En variante, un rivet supplémentaire peut également être ajouté, placé à cheval sur les deux bords adjacents de plates-formes voisines 7, comme représente en 18 sur la figure 10.

## Revendications

1. Aubage redresseur de turbomachine constitué d'une couronne d'aubes fixes (2) disposées entre un virole statorique radialement extérieure (3) et une virole statorique radialement intérieure (4), l'extrémité intérieure (5) de chaque aube (2) étant placée dans une fente (6) de forme complémentaire ménagée dans ladite virole intérieure (4) et l'extrémité extérieure de chaque aube (2) portant une plate-forme (7) qui est fixée sur la face intérieure de la virole extérieure (3) **caractérisé en ce que** la virole extérieure (3) comporte un logement (8) dont le fond (13) présente une surface non plane, sphérique ou cylindrique de rayon de courbure R, où sont introduites les plates-formes (7) des aubes (2) dont la surface coopérante (12) présente une surface correspondante non plane, sphérique ou cylindrique, de rayon de courbure supérieur R + delta R avant la mise en place et qui est ramené au rayon R sous contrainte, par l'action de rivets (14) de fixation, assemblant les plates-formes (7) d'aubes et la virole extérieure (3).

2. Aubage redresseur de turbomachine selon la revendication 1 **caractérisé en ce que** le logement (8) est délimité sur la face intérieure de la virole extérieure (3) par deux épaulements (9) qui assurent le guidage de montage des plates-formes (7) et le blocage anti-rotation des aubes (2) pendant le montage et en fonctionnement et les rivets (14) de fixation sont au nombre de deux par plate-forme (7), chacun disposé de chaque côté de l'aube (2) en position opposée selon une diagonale de la plate-forme (7)

3. Aubage redresseur de turbomachine selon l'une des revendications 1 ou 2 **caractérisé en ce que** les bords (15) des plates-formes (7) ont un chanfrein, dans un sens sur une demi-longueur et dans l'autre sens sur l'autre demi-longueur et de forme complémentaire sur les bords adjacents (15) de deux plates-formes voisines (7).

4. Aubage redresseur de turbomachine selon l'une des revendications 1 ou 2 **caractérisé en ce que** une encoche (16) triangulaire en creux est ménagée sur un bord (15) de chaque plate-forme (7) et le bord adjacent de la plate-forme voisine (7) porte un élément proéminent (17) correspondant.

5. Aubage redresseur de turbomachine selon l'une des revendications 1 ou 2 **caractérisé en ce que** un rivet supplémentaire est placé à cheval sur les deux bords adjacents (15) de deux plates-formes (7) voisines.

## Patentansprüche

1. Leitbeschaufelung für eine Turbomaschine, bestehend aus einem Leitschaufelkranz (2), dessen Schaufeln zwischen einem in radialer Richtung äußeren Statorring (3) und einem in radialer Richtung inneren Statorring (4) angeordnet sind, wobei das innere Ende (5) jeder Schaufel (2) in einem Spalt (6) mit komplementärer Form placiert ist, der in diesem inneren Statorring (4) ausgeführt ist, und das äußere Ende jeder Schaufel (2) eine Plattform (7) trägt, die an der Innenseite des äußeren Statorrings (3) befestigt ist,
**dadurch gekennzeichnet,**
**dass** der äußere Ring (3) eine Aufnahme (8) enthält, deren Boden (13) eine nicht ebene, kugelförmige oder zylindrische Oberfläche mit dem Krümmungsradius R aufweist, in die die Plattformen (7) der Schaufeln (2) eingesetzt sind, deren zusammenwirkende Oberfläche (12) eine entsprechende nicht ebene, kugelförmige oder zylindrische Oberfläche mit einem vor der Anbringung größeren Krümmungsradius R + delta R aufweist, der dann unter Belastung auf den Radius R reduziert wird, und zwar durch Einwirkung von Befestigungsnieten (14), die die Plattformen (7) der Schaufeln und den äußeren Ring (3) verbinden.

2. Leitbeschaufelung für eine Turbomaschine nach Anspruch 1,
**dadurch gekennzeichnet,**
**dass** die Aufnahme (8) auf der Innenseite des äußeren Rings (3) durch zwei Absätze (9) begrenzt wird, die die Einbauführung der Plattformen (7) und das Blockieren der Schaufeln (2) gegen Drehen während des Einbaus und in Betrieb gewährleisten, und die Befestigungsnieten (14) sind pro Plattform (7) zwei an der Zahl, wobei sie jeweils auf jeder Seite der Schaufel (2) entsprechend einer Diagonalen der Plattform (7) in der entgegngesetzten Position angeordnet sind.

3. Leitbeschaufelung für eine Turbomaschine nach einem der Ansprüche 1 oder 2,
**dadurch gekennzeichnet,**
**dass** die Ränder (15) der Plattformen (7) eine Abschrägung in einer Richtung über eine halbe Länge und in der anderen Richtung über die andere halbe Länge aufweisen, die eine komplementäre Form zu den angrenzenden Rändern (15) von zwei benachbarten Plattformen (7) haben.

4. Leitbeschaufelung für eine Turbomaschine nach einem der Ansprüche 1 oder 2,
**dadurch gekennzeichnet,**
**dass** an einem Rand (15) jeder Plattformen (7) eine dreieckige, hohle Einkerbung (16) ausgeführt ist, und dass der angrenzende Rand (15) der benachbarten Plattform (7) ein entsprechendes vorstehendes Element (17) trägt.

5. Leitbeschaufelung für eine Turbomaschine nach einem der Ansprüche 1 oder 2,
**dadurch gekennzeichnet,**
**dass** eine zusätzliche Niet überlappend auf den beiden angrenzenden Rändern (15) von zwei benachbarten Plattformen (7) angeordnet ist.

## Claims

1. Turbomachine stator vane set consisting of a ring of vanes (2) located between a radially outer stator shell (3) and a radially inner stator shell (4), the inner end (5) of each vane (2) being placed in a slot (6) of complementary shape formed in said inner shell (4), and the outer end of each vane (2) bearing a platform (7) which is fixed to the interior face of the outer shell (3), **characterized in that** the outer shell (3) has a housing (8), the bottom (13) of which has a non-planar surface, which is spherical or cylindrical with a radius of curvature R, into which are inserted the platforms (7) of the vanes (2), the cooperating surface (12) of which has a corresponding non-planar surface which is spherical or cylindrical with a larger radius of curvature R + delta R prior to fitting and which is reduced to the radius R under stress, by the action of fastening rivets (14) used to assemble the vane platforms (7) with the outer shell (3).

2. Turbomachine stator vane set according to Claim 1, **characterized in that** the housing (8) is delimited on the interior face of the outer shell (3) by two shoulders (9) which provide guidance for mounting the platforms (7) and immobilize the vanes (2) to prevent them from rotating during mounting and in operation, and the fastening rivets (14) number two per platform (7), each arranged on each side of the vane (2) in opposed positions along a diagonal of the platform (7).

3. Turbomachine stator vane set according to either of Claims 1 and 2, **characterized in that** the edges (15) of the platforms (7) are chamfered in one direction along half of their length and in the other direction along the other half of their length and such that the chamfered platforms complement each other along adjacent edges (15) of two platforms (7) which are next to each other.

4. Turbomachine stator vane set according to either of Claims 1 and 2, **characterized in that** a recessed triangular notch (16) is formed on one edge (15) of each platform (7), and the adjacent edge of the platform (7) next to it bears a corresponding protruding element (17).

5. Turbomachine stator vane set according to either of Claims 1 and 2, **characterized in that** an additional rivet is placed astride the two adjacent edges (15) of two platforms (7) which are next to each other.
